# EUROPÄISCHE PATENTSCHRIFT

(11) **EP 0 319 687 B1**
(45) Veröffentlichungstag und Bekanntmachung des Hinweises auf die Patenterteilung: **02.01.1992**
(21) Anmeldenummer: 88117554.1
(22) Anmeldetag: 21.10.1988
(51) Int. Cl.: E06B 3/70

(54) **Frontabdeckung eines in der Regel aus dünnem, verzinktem Stahlblech bestehenden Normgaragentores oder eines anderen grossflächigen Tores**
Front cover for standard garage doors or other large-sized doors made of thin zinc-coated steel plate
Revétement d'une porte de garage standard, en fer blanc zingués mince, ou d'une autre porte de grande dimensions

(30) Priorität: 03.12.1987 DE 8715989 U
(43) Veröffentlichungstag der Anmeldung: 14.06.1989
(73) Patentinhaber: Bilz, Hermann, D-6463 Freigericht/Altenmittlau (DE)
(72) Erfinder: Bilz, Hermann, D-6463 Freigericht/Altenmittlau (DE)
(74) Vertreter: Müller-Wolff, Thomas Dipl.-Ing.

(56) Entgegenhaltungen:
- FR-A- 2 253 890
- FR-A- 2 444 759
- GB-A- 501 158
- NL-A- 7 009 076

## Beschreibung

Die Erfindung betrifft eine Frontabdeckung durch Sichtplatten eines aus dünnem, verzinktem Stahlblech bestehenden Garagentores mit einem durch ein versicktes oder verripptes Torblatt versteiften Torrahmen und mit im Abstand von der Ebene des Torrahmens angeordneten, quadratisch oder rechteckig geformten, mit von der Anordnungsebene ausgehend umlaufend sich erhöhend gestufte Querschnitte aufweisenden Auflageelementen, die mit dem Torblatt und dem Torrahmen ausrichtbar verbunden sind (vgl. FR-A-2444759).

Umsetzbare Fertiggaragen sind vielfach nur mit Toren einfachster Konzeption ausgerüstet. So wird z.B. dem Torrahmen die erforderliche Steifigkeit durch ein versicktes Torblatt gegeben, wobei das Torblatt 0,5 bis 0,75 mm dick und vorzugsweise verzinkt ist.

Diese Einfachgaragen befriedigen zumeist für einige Jahre, später verlieren sie die notwendige Steifigkeit und Witterungsbeständigkeit, und zwar in Verbindung mit der meist nicht ausreichenden Fundamentierung dieser Fertiggaragen, die dann, durch Verzug bedingt, keinen ausreichenden sicheren Verschluß des Tores mehr erlauben. Es muß nachgerichtet und meist auch eine neue Farbschicht aufgetragen werden.

Dies ist im Hinblick auf die nicht gleichmäßige Ablösung der Zinkschicht und die nicht gleichmäßige Korrosion oft mit Schwierigkeiten verbunden, da der neue Anstrich nicht über die ganze Fläche gleichmäßig haftet.

Auch ist im Hinblick auf die kaum gegebene Wärmedämmung dies nicht als ausreichend zu bezeichnen, obwohl viele Bauherrn sie durch Verputzen der leichten Fertigbauplatten etwas besser schützen. Das oft windschiefe, randundichte, ächzende Tor qualifiziert all diese Maßnahmen mehr oder weniger in den Bereich des Zwecklosen ab.

Diese Sachlage berücksichtigend ist es Aufgabe dieser Erfindung, eine Frontabdeckung nach der eingangs beschriebenen Art zu nennen, die neben einer eindeutig guten Isolierwirkung praktisch korrosionsfrei bleibt und deren Oberflächenstruktur und Farbgebung in einem breiten Rahmen gestaltbar und wartungsfrei ist.

Die erfindungsgemäße Lösung dieser Aufgabe sieht vor, daß im Freiraum zwischen den Sichtplatten der Auflageelemente und dem Torblatt Tragplatten distanzierbar vom Torblatt angeordnet sind, wobei der Freiraum zwischen den Tragplatten und den Sichtplatten durch Isolierstoffe verfüllt ist.

Durch diese Ausbildung werden die Forderungen der Aufgabenstellung hinsichtlich der Isolierung und der Möglichkeit der Gestaltung der Oberflächenstruktur weitgehend erfüllt, wobei die Auflageelemente sowohl aus dünnem Stahlblech als auch aus in der Regel verschiedenfarbig eloxierten Leichtmetallblechen hergestellt werden können. Auch können verschieden eingefärbte, insbesondere faserverstärkte Kunststoffe verwendet werden.

Eine Weiterbildung sieht vor, daß die Sichtplatten eine diese versteifende Struktur ihrer Oberfläche aufweisen, und der Abstand zwischen dem Torblatt durch mit den Sichtplatten verbundene Gewindemuffen mit eingesetzten, jeweils durch eine Magnetplatte abgegrenzten, höheneinstellbaren Tragbolzen sowie durch zwischen den Magnetplatten und dem Torblatt gefügte Sichtplattenverbindungen einstellbar fixierbar ist.

Mit dieser Ausbildung wird erreicht, daß partielle Unebenheiten des Torblattes, z.B. Beulen, durch Verstellung der Tragbolzen auf einfache Art ausgeglichen werden können.

Da die Praxis bestätigt hat, daß die sogenannten Normmaße einige cm in Höhe und Breite differieren, ist vorgesehen, daß die Sichtplatten zum Ausgleich von Abweichungen des Breitenmaßes des zu belegenden Türblattes entlang jeweils einer ihrer vertikalen Kanten einen verbreiterten Rand aufweisen, der die Einstellung gleichmäßiger Spaltbreiten ermöglicht, und daß die Sichtplatten zum Ausgleich von Abweichungen des Höhenmaßes des zu belegenden Türblattes entlang jeweils einer ihrer horizontalen Begrenzungen einen verbreiterten Rand aufweisen, der die Einstellung einer gleichmäßigen Spaltbreite ermöglicht.

Mit einer Scheuerleiste kann der Abstand des Garagentores zum Boden ebenfalls korrigiert werden, so daß die Frontabdeckung durch Reinigungsmanipulationen nicht beschädigt wird, wobei vorgeschlagen wird, daß die Sichtplattenverkleidung in ihrer nach unten gerichteten vertikalen Erstreckung durch eine durchgehend horizontal verlaufende Scheuerleisten fixiert ist.

Ein erfindungsgemäß ausgestattetes Garagentor wird durch die Darstellung einer beispielsweisen Ausbildung näher erläutert.
- Figur 1 zeigt: die Frontansicht des partiell mit Auflageelementen abgedeckten Garagentors.
- Figur 2 zeigt: den Schnitt I-I durch Fig. 1.
- Figur 3 zeigt: ein abgestuftes Auflageelement (Innenplatte) mit kegelförmiger Erhebung.
- Figur 4 zeigt: einen Schnitt II-II aus Fig. 3.
- Figur 5 zeigt: einen vergrößerten Ausschnitt A aus Figur 2.
- Figur 6 zeigt: eine Ausführung der Scheuerleiste.

Das bauseits vorhandene Garagentor 2 wird durch einen umfassenden Torrahmen 2.2 durch das ihm aufliegend verbundene, versickte Torblatt 2.1 versteift.
Die Auflageelemente 3 bis 5 sind in ihren Sichtabmessungen so dimensioniert, daß genormte Torgrößen mit einheitlichen quadratischen oder auch rechteckigen Elementen belegt werden können.

Damit wird die Notwendigkeit von Einzelanpassungen weitgehend vermieden.

Die Verschiedenheit dieser Elemente bezieht sich auf die Randgestaltung.
So müssen die Eckelemente 3 mit zwei um 90° versetzte Anschlagstreifen, die Randelemente 4 mit einem Anschlagstreifen und die Innenelemente 5, d.h. die Auslegplatten,lediglich eine umfassende Umrandung aufweisen, wobei bei den Elementen 3 die beiden Anschlagstreifen um die seitliche Begrenzung des Torrahmens 2.2 greifen, während die Randelemente 4 nur mit einem Anschlagstreifen auf den Torrahmen 2.2 übergreifen.
Die Anschlagstreifen der Elemente 3 und 4 sind dem Torrahmen 2.2 durch Dichtmassenverbindungen 3.8 angeschlossen.

Der gestuften Sichtplatte 3.1 bzw. 4.1 bzw. 5.1 liegt jeweils die Tragplatte 3.2 ein, mit der zwei oder vier Muffen 3.3 so verbunden sind, daß die von ihr aufgenommenen Tragbolzen 3.4 jeweils eine Magnetplatte 3.5 mit aufliegender Dichtmassenverbindung 3.10 aufnehmen und die Einstellung einer ebenen Verlegung der Auflageelemente, parallel zur Ebene des Torrahmens 2.2,ermöglichen.

Eventuelle Beulen im versickten Torblatt 2.1 können durch den einstellbaren Abstand der Sichtplatten 3.1 zu diesem auf einfache Weise "kaschiert" werden.

Die dem Auflageelement 3 zugeordnete Folgepositionierung von 3.1 bis 3.10 ist gedanklich auf die Grundpositionen der Auflageelemente 4 und 5 zu übertragen, da diese Auflageelemente äquivalent ausgebildet sind.

In den Tragplatten 3.2, deren Sichtplatten 3.1 in aller Regel nur einen zur Sichtplatte gerichteten umlaufenden Rand 3.2.2 aufweisen, sind jeweils eine oder mehrere, zweckmäßigerweise auf gleicher Höhe liegende Einfüllöffnungen 3.6 für das Einspritzen bzw. Eingießen einer Isolierschaumstoff 3.7 bildenden Masse vorgesehen.
Die Fugen zwischen den Auflageelementen 3 bis 5, d.h. jeweils zum Nachbarelement, sind durch die Dichtmassenverbindungen 3.9 verschlossen.

Abweichungen von der Normbreite können durch eine Verbreiterung des umlaufenden Randes 3.2.2 ausgeglichen werden.
Ein zusätzlicher Schutz der Frontabdeckung wird durch die Scheuerleiste 6 gewährleistet.

Die Sichtplatten 3.1, 4.1 und 5.1 der Auflageelemente 3,4 und 5 lassen sich beliebig in Farbe und Form gestalten, wobei die Auflageelemente 3 bis 5, insgesamt betrachtet, für die Garage einen hervorragenden Wärmeschutz bieten.

## Patentansprüche

1. Frontabdeckung durch die Sichtplatten (3.1, 4.1 und 5.1) eines aus dünnem, verzinktem Stahlblech bestehenden Garagentores (2) mit einem durch ein versicktes oder verripptes Torblatt (2.1) versteiften Torrahmen (2.2) und mit im Abstand von der Ebene des Torrahmens (2.2) angeordneten, quadratisch oder rechteckig geformten, mit von der Anordnungsebene ausgehend umlaufend sich erhöhend gestufte Querschnitte aufweisenden Auflageelementen (3 bis 5), die mit dem Torblatt (2.1) und dem Torrahmen (2.2) ausrichtbar verbunden sind, dadurch gekennzeichnet,
**daß** im Freiraum zwischen den Sichtplatten (3.1,4.1 und 5.1) der Auflageelemente (3 bis 5) und dem Torblatt (2.2) Tragplatten (3.2,4.2 und 5.2) distanzierbar vom Torblatt (2.1) angeordnet sind, wobei der Freiraum zwischen den Tragplatten und den Sichtplatten durch Isolierstoffe (3.7) verfüllt ist.

2. Frontabdeckung nach Anspruch 1, dadurch gekennzeichnet,
**daß** die Sichtplatten (3.1, 4.1 und 5.1) eine diese versteifende Struktur ihrer Oberfläche aufweisen,
und der Abstand zwischen dem Torblatt (2.1) durch mit den Sichtplatten (3.1 bis 5.1) verbundene Gewindemuffen (3.3) mit eingesetzten, jeweils durch eine Magnetplatte (3.5) abgegrenzten, höheneinstellbaren Tragbolzen (3.4) sowie durch zwischen den Magnetplatten (3.5) und dem Torblatt (2.1) gefügte Sichtplattenverbindungen (3.10) einstellbar fixierbar ist, und
**daß** die Sichtplatten sowohl aus dünnen Stahl- oder Aluminiumblechen oder aber aus vorzugsweise faserverstärktem Kunststoff hergestellt sind.

3. Frontabdeckung nach Anspruch 1, dadurch gekennzeichnet,
**daß** die Sichtplatten (3.1 bis 5.1) zum Ausgleich von Abweichungen des Breitenmaßes des zu belegenden Türblattes (2.1) entlang jeweils ihrer vertikalen Kanten einen verbreiterten Rand aufweisen, der die Einstellung gleichmäßiger Spaltbreiten ermöglicht.

4. Frontabdeckung nach Anspruch 1,2 und 3, dadurch gekennzeichnet,
**daß** die Sichtplatten (3.1 bis 5.1) zum Ausgleich von Abweichungen des Höhenmaßes des zu belegenden Türblattes (2.1) entlang jeweils einer ihrer horizontalen Begrenzungen einen verbreiterten Rand aufweisen, der die Einstellung einer gleichmäßigen Spaltbreite ermöglicht.

5. Frontabdeckung nach Anspruch 1 und 2, dadurch gekennzeichnet,
**daß** die Sichtplattenverkleidung (3 bis 5) in ihrer nach unten gerichteten vertikalen Erstreckung durch eine durchgehend horizontal verlaufende Scheuerleiste (6) fixiert ist.

## Claims

1. A front cover composed of sight plates (3.1, 4.1 and 5.1) for a garage door (2) made of thin, zinc-coated steel plate and comprising a door frame (2.2) reinforced by a reeded or ribbed door leaf (2.1) and including square or rectangular-shaped lining elements (3 to 5) disposed at a space from the plane of the door frame (2.2) and being of stepped cross-sections peripherally raised from the mounting plane, with the lining elements (3 to 5) being connected to the door leaf (2.1) and door frame (2.2.) in aligning relationship, characterized in
that disposed in the free space between the sight plates (3.1, 4.1 and 5.1) of the lining elements (3 to 5) and the door leaf (2.2) are bearing plates (3.2, 4.2 and 5.2) in spaced relationship from the door leaf (2.1), with the free space between the bearing plates and the sight plates being. filled up by insulating substances (3.7).

2. A front cover according to claim 1, characterized in
that the sight plates (3.1, 4.1 and 5.1) are of a surface structure reinforcing the former, with the distance from the door leaf (2.1) being adjustably fixed by threaded sleeves (3.3) connected to the sight plates (3.1 to 5.1) und including height-adjustable supporting bolts (3.4) inserted thereinto that are respectively limited by a magnetic plate (3.5), and by sight plate connections (3.10) provided between the magnetic plates (3.5) and the door leaf (2.1), and
that the sight plates are made both of thin steel or aluminium plate or of plastic material preferably fiber-reinforced.

3. A front cover according to claim 1, characterized in
that the sight plates (3.1 to 5.1), for compensating discrepancies in the width of the door leaf (2.1) to be coated respectively along their vertical edges exhibit a broadened rim permitting the adjustment of uniform gap widths.

4. A front cover according to claims 1, 2 and 3, characterized in
that the sight plates (3.1 to 5.1), for compensating of discrepancies in the height of the door leaf (2.1) to be coated, respectively along one of their horizontal limitations exhibit a broadened rim permitting the adjustment of a uniform gap width.

5. A front cover according to claims 1 and 2, characterized in
that the sight plate lining elements (3 to 5) in their downwardly directed vertical extension, are fixed by a mopboard (6) extending in a direction continuously horizontal.

## Revendications

1. Revêtement extérieur par des panneaux de parement (3.1, 4.1 et 5.1) d'une porte de garage (2) en tôle d'acier galvanisé mince comprenant un châssis (2.2) rigidifié par un vantail (2.1) mouluré ou nervuré, ainsi que des éléments de revêtement (3 à 5) disposés à distance du plan du châssis (2.2), ayant une forme carrée ou rectangulaire et présentant des sections à gradins circonférentiels s'élevant à partir du plan de montage, lesdits éléments de revêtement étant reliés de manière ajustable au vantail (2.1) et au châssis (2.2) de la porte, caractérisé en ce que
des panneaux de support (3.2, 4.2 et 5.2) sont disposés dans l'espace séparant les panneaux de parement (3.1, 4.1 et 5.1) des éléments de revêtements (3 à 5) et le vantail (2.2) de la porte de manière à être à distance du vantail (2.1), l'espace subsistant entre les panneaux de support et les panneaux de parement étant rempli par une matière isolante (3.7).

2. Revêtement extérieur selon la revendication 1, caractérisé en ce que les panneaux de parement (3.1, 4.1 et 5.1) présentent une structure de leur surface qui les rigidifie
la distance au vantail (2.1) peut être fixée de manière réglable par des manchons taraudés (3.3) qui sont reliés aux panneaux de parement (3.1 à 5.1) et dans chacun desquels est montée une cheville de support (3.4) qui est réglable en hauteur et qui se termine en une plaque magnétique (3.5), ainsi que par des jonctions (3.10) des panneaux de parement formant des joints entre les plaque magnétiques (3.5) et le vantail (2.1) de la porte, et
en ce que les panneaux de parement sont réalisés aussi bien en tôles minces d'acier ou d'aluminium qu'en matière plastique de préférence armée de fibres de verre.

3. Revêtement extérieur selon la revendication 1, caractérisé en ce que
pour compenser les écarts de largeur du vantail (2.1) de la porte devant être revêtu, les panneaux de parement (3.1 à 5.1) comportent le long de chacun de leurs bords verticaux un rebord élargi qui permet le réglage de largeurs régulières de recouvrement.

4. Revêtement extérieur selon les revendications 1, 2 et 3, caractérisé en ce que
pour compenser les écarts de hauteur du vantail (2.1) de la porte devant être revêtu, les panneaux de parement (3.1 à 5.1) comportent le long de leurs bords horizontaux un rebord élargi qui permet le réglage d'une largeur régulière de recouvrement.

5. Revêtement extérieur selon les revendications 1 et 2, caractérisé en ce que
l'étendue verticale, orientée vers le bas, du revêtement en panneaux de parement (3 à 5) est fixée par une plinthe horizontale continue (6).
